# EUROPÄISCHE PATENTSCHRIFT

(11) **EP 0 560 126 B1**
(45) Veröffentlichungstag und Bekanntmachung des Hinweises auf die Patenterteilung: **08.05.1996**
(21) Anmeldenummer: 93102908.6
(22) Anmeldetag: 25.02.1993
(51) Int. Cl.: F02M 59/44

(54) **Vorrichtung zur Betätigung einer Einspritzpumpe**
Device for actuating an injection pump
Dispositif d'actionnement d'une pompe à injection

(30) Priorität: 13.03.1992 DE 4207980
(43) Veröffentlichungstag der Anmeldung: 15.09.1993
(73) Patentinhaber: Krupp MaK Maschinenbau GmbH, D-24159 Kiel (DE)
(72) Erfinder: Hass, Rüdiger, Dipl.-Ing., W-2300 Kiel 14 (DE)
(74) Vertreter: Hansmann, Dierk, Dipl.-Ing.

(56) Entgegenhaltungen:
- DE-A- 3 740 956
- FR-A- 1 248 791
- FR-A- 2 544 386
- US-A- 1 989 891
- US-A- 3 034 488
- US-A- 3 859 973

## Beschreibung

Die Erfindung bezieht sich auf eine Vorrichtung zum Betätigung einer Einspritzpumpe über eine Druckstange, die zwischen Pumpenkolben der Einspritzpumpe und Rollenstößel, der in Verbindung mit einer Nockenwelle steht, angeordnet ist.

Bei Antrieben für Einspritzpumpen von Brennkraftmaschinen, ist eine große Kraftübertragung mittels einer Druckstange auf einem Pumpenkolben erforderlich. Die Druckstange ist hierzu einerseits über eine unter Spannung stehende Feder mit einem Rollenstößel verbunden, der mit der Nockenwelle in Eingriff steht und sich andererseits an dem Pumpenkolben abstützt. Zur einwandfreien Funktion der Druckstange, insbesondere, wenn diese sich auf einer Lagerung eines Schwinghebels abstützt, der exzentrisch gelagert ist, ist eine leichtgängige Schwenkbewegung der Druckstange auf seinen Lager- bzw. Abstützflächen am Schwinghebel sowie am Pumpenkolben erforderlich. Aus der US-A-1,989,891, die den nächstkommenden Stand der Technik bildet ist eine Vorrichtung zur Betätigung einer Einspritzpumpe über eine Druckstange bekannt, die zwischen einem Pumpenkolben der Einspritzpumpe und einem Rollenstößel angeordnet ist. Dieser steht in Verbindung mit einer Nockenwelle, wobei die Druckstange über eine Feder an einem den Rollenstößel tragenden Schwinghebel vorgespannt gehalten ist.

Aufgabe der Erfindung ist es deshalb, eine Vorrichtung der gattungsgemäßen Art zu verbessern und eine Leichtgängigkeit der Druckstange auf seinen Lager- bzw. Abstützflächen zu gewährleisten, wobei die Feder während des Arbeitsprozesses nahezu beulungsfrei arbeitet.

Diese Aufgabe wird erfindungsgemäß dadurch gelöst, daß die Druckstange über eine Feder an einem den Rollenstößel tragenden Schwinghebel vorgespannt gehalten ist und die Feder zwischen jeweils einem Federteller am Schwinghebel sowie am Gehäuse der Einspritzpumpe sich abstützt und der dem Schwinghebel zugerichtete eine Federteller aus einem auf einem Kopf der Druckstange gelagerte Hülsenelement besteht und in Lagerungen der Druckstange am Schwinghebel und am Pumpenkolben der Einspritzpumpe Schmiermittelzuführungen vorgesehen sind.

Weitere vorteilhafte Ausgestaltungen sind durch die Unteransprüche gekennzeichnet.

Die mit der Erfindung hauptsächlich erzielten Vorteile bestehen darin, daß die Auflageflächen der Druckstange am Kolben sowie am Schwinghebel ständig durch eine Schmiermittelzuführung mit einem Ölfilm versehen sind. Die Auflagefläche der Druckstange am Pumpenkolben ist konvex und die am Schwinghebel ist konkav ausgeführt, wobei diese Halbkugelflächen mit entsprechenden Halbkugelflächen korrespondieren, so daß sich an jedem Ende der Druckstange eine Schwenklagerung ergibt.

Über eine Druckfeder, welche zwischen zwei Federtellern angeordnet ist, wird eine ständige Anlage der Druckstange am Schwinghebel bzw. an der Lagerung des Schwinghebels erzielt.

Die Feder ist im Bereich der Pumpe an einem am Kurbelgehäuse gehaltenen oberen Federteller abgestützt und im Bereich des Schwinghebels an einem auf einem Kopf der Druckstange aufgesetzten als Hülsenelement ausgebildeten Federteller.

In der Druckstange ist eine Längsachsig verlaufende Schmiermittelbohrung angeordnet, die mit einem Schmiermittelkanal im Schwinghebel verbunden ist, der im Bereich der unteren Druckstangenlagerung gleichachsig mit der Schmiermittelbohrung angeordnet ist. Diese Bohrung tritt im Bereich der oberen Druckstangenlagerung in eine Bohrung des Pumpkolbens ein, von dem Radialbohrungen abzweigen, die in eine Umfangsgleichfläche des Kolbens einmünden.

Im Kopf der Druckstange sind von der Schmiermittelbohrung radial abzweigende weitere Bohrungen vorgesehen, die in die Umfangsfläche des als separaten Federteller ausgebildeten Hülsenelements einmünden.

Große Kraftübertragungen mittels der Druckstange mit Kugeloberflächen für Antriebe von Einspritzpumpen machen zur guten Funktionsfähigkeit erforderlich, daß zwischen den Kugeloberflächen ein ständiger Ölfilm aufgebaut wird. Damit dieses in jedem Fall bei einer eingebauten Zusatzfeder gewährleistet ist, ist der untere Federteller als Einzelbauteil ausgeführt. Hierdurch kann erreicht werden, daß bei einer Stellung der Stößelrolle auf den Grundkreis der Nockenwelle sich ein Spiel zwischen Druckstange und Anlagenfläche am Pumpenkolben einstellt.

Vorteilig ist auch, daß die Feder die Schmiermittelzufuhr an die Kugeloberflächen aufgrund des separaten Federtellers nicht behindern kann. Dieser Federteller bewirkt auch, daß kaum eine Knickung der Feder auftritt und auch bei einer Verstellung des Schwinghebellagers über einen Exzenter nur eine geringe Federverformung erfolgt.

Ein Ausführungsbeispiel der Erfindung ist in der Zeichnung schematisch dargestellt und im folgenden näher beschrieben.

Die Vorrichtung umfaßt zur Betätigung einer Einspritzpumpe 1 eine Druckstange 2 mit einer separaten Führung einer Feder 3. Diese ist koaxial zur Druckstange 2 angeordnet und stützt sich an jedem Ende an einem Federteller 4, 5 ab. Der obere im Bereich der Pumpe 1 angeordnete eine Federteller 4 ist im Kurbelgehäuse 7 gelagert. Der weitere untere Federteller 5 ist auf einem Kopf 8 der Druckstange 2 aufgesetzt und umfaßt ein Hülsenelement 9 mit einem abgestellten Rand 10, der die Feder 3 hält.

Das den Federteller 5 aufweisende freie untere Ende der Druckstange 2 ist an einem Schwinghebel 11 in einer Lagerung 12 gehalten, wobei mit dem Schwinghebel 11 ein Rollenstößel 18 verbunden ist, der mit einer Nockenwelle 14 in Eingriff steht. Der Schwinghebel 11 ist über eine exzentrische Lagerung 11a zur Einspritzbeginnverstellung am Kurbelgehäuse 7 angelenkt und in dieser Lagerung entsprechend den Erfordernissen verstellbar.

Die Druckstange 2 ist im Pumpenkolben 23 in einer konkaven Halbkugelfläche 15 abgestützt, die korrespondierend mit einer konvexen Halbkugelfläche 16 der Druckstange 2 ist und eine schwenkbewegliche weitere Lagerung 17 ergibt. Die schwenkbewegliche Lagerung 12 am Schwinghebel 11 umfaßt ein Stützelement 18, das eine konvexe Halbkugelfläche 19 aufweist, die korrespondierend mit einer konkaven Halbkugelfläche 20 der Druckstange 2 angeordnet ist.

In der Druckstange 2 ist zur Zuführung von Schmiermittel S und S1 in die Lagerungen 12 und 17 eine längsachsig verlaufende Schmiermittelbohrung 21 vorgesehen, die mit einem Schmiermittelkanal 22 im Schwinghebel 11 verbunden ist.

Im Pumpenkolben 23 der Einspritzpumpe 1 ist eine gleichachsig zur Schmiermittelbohrung 21 verlaufende Sackbohrung 24 eingebracht, die radial abzweigende Kanäle 25 aufweist, welche in eine Führungswand 26 auslaufen. Zwischen den Halbkugelflächen 15 und 16 der Lagerung 17 besteht in einer Grundstellung der Druckstange 2, d.h. wenn der Rollenstößel 13 auf dem Grundkreis G der Nockenwelle 14 läuft, ein Spiel y. Dieses Spiel bewirkt eine Vorsorgung der Halbkugelflächen 15 und 16 mit Schmiermittel, so daß ein ständiger Ölfilm zwischen den anliegenden Flächen gewährleistet ist.

Der Kopf 8 der Druckstange 2 trägt den als Hülsenelement 9 ausgebildeten separaten Federteller 5 und ist mit von der längsachsig verlaufenden Schmiermittelbohrung 21 abzweigenden radialen Bohrungen 27 und 28 versehen, die in eine Gleitfläche 30 zwischen dem Hülsenelement 9 und den Kopf 8 ausmünden.

Somit ist auch bei dieser Lagerung 12 gewährleistet, daß die Halbkugelflächen 19 und 20 mit Schmiermittel versorgt sind und eine leichtgängige Schwenkbeweglichkeit durch einen Ölfilm zwischen den Flächen gewährleistet ist. Die Schmiermittelbohrung 21 der Druckstange 2 bzw. die anschließenden Kanäle und Bohrungen weisen an ihren Mündungsöffnungen jeweils eine Ansenkung 31, 32 auf.

## Patentansprüche

1. Vorrichtung zur Betätigung einer Einspritzpumpe (1) über eine Druckstange (2), die zwischen einem Pumpenkolben (23) der Einspritzpumpe (1) und einem Rollenstößel (13), der in Verbindung mit einer Nockenwelle (14) steht, angeordnet ist, wobei die Druckstange (2) über eine Feder (3) an einem den Rollenstößel (13) tragenden Schwinghebel (11) vorgespannt gehalten ist, dadurch gekennzeichnet, daß die Feder (3) zwischen jeweils einem Federteller (4, 5) am Schwinghebel (11) sowie am Kurbelgehäuse (7) der Einspritzpumpe (1) sich abstützt und der dem Schwinghebel (11) zugerichtete eine Federteller (5) aus einem auf einem Kopf (8) der Druckstange (2) gelagerte Hülsenelement (9) besteht und in Lagerungen (12, 17) der Druckstange (2) am Schwinghebel (11) und am Pumpenkolben (23) der Einspritzpumpe (1) Schmiermittelzuführungen (S und S1) vorgesehen sind.

2. Vorrichtung nach Anspruch 1, dadurch gekennzeichnet, daß die Druckstange (2) zur Schmiermittelzuführung (S und S1) eine längsachsig verlaufende Schmiermittelbohrung (21) aufweist, die mit einem Schmiermittelkanal (22) im Schwinghebel (11) verbunden ist und die Schmiermittelbohrung (21) den Kanal (22) bei einer Lage des Rollenstößels (13) auf dem Grundkreis (G) der Nockenwelle (14) direkt in der Weise gegenübersteht, daß die Mündungsöffnungen sich überdecken.

3. Vorrichtung nach Anspruch 1 oder 2, dadurch gekennzeichnet, daß die Druckstange (2) in einer konkav ausgeführten Halbkugelfläche (15) der Lagerung (17) im Pumpenkolben (23) mit einer korrespondierenden konvexen Halbkugelfläche (16) gleitend verschiebbar gelagert ist.

4. Vorrichtung nach Anspruch 1 oder 2, dadurch gekennzeichnet, daß die Druckstange (2) in einer weiteren Lagerung (12) auf einer konvexen Halbkugelfläche (19) eines Stützelements (18) am Schwinghebel (11) mit einer hierzu korrespondierenden konkaven Halbkugelfläche (20) gleitend verschwenkbar gelagert ist.

5. Vorrichtung nach den Ansprüchen 2 bis 4, dadurch gekennzeichnet, daß die Schmiermittelbohrung (21) in einer anschließende Sackbohrung (24) des Pumpenkolbens (23) einmündet und diese Bohrung (24) radial abzweigende Kanäle (25) umfaßt, die in einer Führungswand (26) auslaufen.

6. Vorrichtung nach den Ansprüchen 3 bis 5, dadurch gekennzeichnet, daß zwischen den Halbkugelflächen (16 und 15) der Druckstange (2) und des Pumpenkolbens (23) bei einer Lage des Rollenstößels (13) auf dem Grundkreis (G) der Nockenwelle (14) ein Spiel (y) im Bereich der Mündungsöffnungen der Schmiermittelbohrung (21) und der Bohrung (24) im Pumpenkolben (23) vorgesehen ist.

7. Vorrichtung nach den Ansprüchen 2 bis 6, dadurch gekennzeichnet, daß das den unteren Federteller (5) bildende Hülsenelement (9) als separates Bauteil auf dem Kopf (8) der Druckstange (2) gelagert ist und zwischen dem Hülsenelement (9) und dem Kopf (8) radial von der längsachsig verlaufenden Schmiermittelbohrung (21) abzweigende Bohrungen (27 und 28) vorgesehen sind, die in eine Gleitfläche (13) zwischen dem Hülsenelement (9) und dem Kopf (8) ausmünden.

8. Vorrichtung nach den Ansprüchen 2,3 und 4, dadurch gekennzeichnet, daß die Schmiermittelbohrung (21) an ihrem Mündungsöffnungen in die Halbkugelflächen (16 und 20) eine Ansenkung (31, 32) aufweist.

## Claims

1. Device for operating an injection pump (1) by means of a pressing rod (2) which is disposed between a pump piston (23) of the injection pump (1) and a roller plunger (13) connected to a camshaft (14), the pressing rod (2) being held preloaded by a spring (3) against a rocker (11) carrying the roller plunger (13), characterized in that the spring (3) is supported between spring cups (4, 5) on the rocker (11) and on the crankcase (7) of the injection pump (1) respectively and the one spring cup (5) fitted to the rocker (11) comprises a sleeve element (9) supported on a head (8) of the pressing rod (2) and lubricant supplies (S and S1) are provided in mountings (12, 17) of the pressing rod (2) on the rocker (11) and on the pump piston (23) of the injection pump (1).

2. Device according to claim 1, characterized in that the pressing rod (2) for the lubricant supply (S and S1) has, extending along its longitudinal axis, a lubricant bore (21) which is connected to a lubricant channel (22) in the rocker (11) and, given a position of the roller plunger (13) on the base circle (G) of the camshaft (14), the lubricant bore (21) stands directly opposite the channel (22) in such a way that the mouth openings overlap.

3. Device according to claim 1 or 2, characterized in that the pressing rod (2) is supported with a convex hemispherical surface (16) in a slidingly displaceable manner in a corresponding concave hemispherical surface (15) of the mounting (17) in the pump piston (23).

4. Device according to claim 1 or 2, characterized in that the pressing rod (2) in a further mounting (12) is supported with a concave hemispherical surface (20) in a slidingly slewable manner on a corresponding convex hemispherical surface (19) of a support element (18) on the rocker (11).

5. Device according to claims 2 to 4, characterized in that the lubricant bore (21) opens into an adjoining blind bore (24) of the pump piston (23) and said hole (24) comprises radially branching channels (25) which terminate in a guide wall (26).

6. Device according to claims 3 to 5, characterized in that between the hemispherical surfaces (16 and 15) of the pressing rod (2) and the pump piston (23), given a position of the roller plunger (13) on the base circle (G) of the camshaft (14), a clearance (y) is provided in the region of the mouth openings of the lubricant bore (21) and the hole (24) in the pump piston (23).

7. Device according to claims 2 to 6, characterized in that the sleeve element (9) forming the bottom spring cup (5) is supported as a separate structural part on the head (8) of the pressing rod (2) and bores (27 and 28) are provided between the sleeve element (9) and the head (8), which bores branch off radially from the lubricant bore (21) extending along the longitudinal axis and open out into a sliding surface (13) between the sleeve element (9) and the head (8).

8. Device according to claims 2, 3 and 4, characterized in that the lubricant bore (21) at its mouth openings into the hemispherical surfaces (16 and 20) has a countersunk portion (31, 32).

## Revendications

1. Dispositif d'actionnement d'une pompe à injection (1) par l'intermédiaire d'une tige de pression (2) qui est prévue entre un piston plongeur (23) de la pompe à injection (1) et un poussoir à galets (13) qui est en liaison avec un arbre à came (14), la tige de pression (2) étant maintenue sous tension préalable à l'intervention d'un ressort (3) adjoint à un levier oscillant (11) qui porte le poussoir à galets (13), le dispositif d'actionnement étant caractérisé en ce que le ressort (3) prend appui entre une cuvette de ressort (5) prévue au levier oscillant (11) et une cuvette de ressort (4) prévue à la boîte de manivelle (7) de la pompe à injection (1), en ce que celle (5) des cuvettes de ressort qui est dirigée vers le levier oscillant (11) est constituée par un élément sous forme de manchon (9) qui est monté sur une tête (8) de la tige de pression (2), et en ce que dans des appuis (12, 17) de la tige de pression (2) prévus respectivement au levier oscillant (11) et au piston plongeur (23) de la pompe à injection (1) il est prévu des arrivées d'agent lubrifiant (S et S1).

2. Dispositif suivant la revendication 1, caractérisé en ce que la tige de pression (2) présente, en direction des arrivées d'agent lubrifiant (S et S1), un passage (21) pour l'agent lubrifiant qui suit le sens de son axe longitudinal, passage qui est relié à un canal à agent lubrifiant (22) formé dans le levier oscillant (11), et en ce que le passage (21) réservé à l'agent lubrifiant pour une position du poussoir à galets (13) sur le cercle de base (G) de l'arbre à came (14), se trouve directement en regard du canal (22), de telle façon que les ouvertures d'embouchure coïncident et se recouvrent.

3. Dispositif suivant l'une ou l'autre des revendications 1 et 2, caractérisé en ce que la tige de pression (2) a été montée de façon à pouvoir être déplacée par glissement dans une face hémisphérique de forme concave (15) de l'appui (17) formé dans le piston plongeur (23), par une face hémisphérique de forme convexe correspondante (16).

4. Dispositif suivant l'une ou l'autre des revendications 1 et 2, caractérisé en ce que la tige de pression (2) a été montée de façon à pouvoir être déplacée par glissement dans un autre appui (12) sur une surface hémisphérique de forme convexe (19) d'un élément d'appui (18) prévu au levier oscillant (11), par une face hémisphérique de forme convexe correspondante (20).

5. Dispositif suivant les revendications 2 à 4, caractérisé en ce que le passage (21) réservé à l'agent lubrifiant débouche dans un passage de cul-de-sac (24) du piston plongeur (23) de la pompe qui y est relié et en ce que ce passage (24) comporte des canaux (25) sous forme de ramifications radiales qui se terminent dans une paroi de guidage (26).

6. Dispositif suivant les revendications 3 à 5 caractérisé en ce qu'entre les faces hémisphériques (16 et 15) de la tige de pression (2) et du piston plongeur (23) de la pompe, il a été prévu, pour une position du poussoir à galets (13) sur le cercle de base (G) de l'arbre à came (14), un jeu (Y) dans la zone des ouvertures d'embouchure du passage (21) réservé à l'agent lubrifiant et du passage (24) formé dans le piston plongeur (23) de la pompe.

7. Dispositif suivant les revendications 2 à 6, caractérisé en ce que l'élément de manchon (9) qui forme la cuvette de ressort inférieure (5) est monté en tant qu'élément constitutif distinct sur la tête (8) de la tige de pression (2) et en ce qu'entre l'élément sous forme de manchon (9) et la tête (8), il a été prévu des passages (27 et 28) qui partent radialement sous forme de ramifications du passage suivant l'axe longitudinal (21) réservé à l'agent lubrifiant, passages (27 et 28) qui débouchent sur une face de glissement (30) située entre l'élément sous forme de manchon (9) et la tête (8).

8. Dispositif suivant les revendications 2, 3 et 4 caractérisé en ce que le passage (21) réservé à l'agent lubrifiant présente des bords chanfreinés (31, 32) à ses ouvertures d'embouchure dans les faces hémisphériques (16 et 20).
